# EUROPÄISCHE PATENTSCHRIFT

(11) **EP 2 019 607 B1**
(45) Veröffentlichungstag und Bekanntmachung des Hinweises auf die Patenterteilung: **24.04.2013**
(21) Anmeldenummer: 07728441.2
(22) Anmeldetag: 24.04.2007
(51) Int. Cl.: E05B 17/00, A47B 88/04, E05B 65/46

(54) **SCHLIEß- UND HALTEVORRICHTUNG FÜR EINE AUSZIEHFÜHRUNG**
CLOSING AND RETAINING DEVICE FOR AN EXTENSION GUIDE
DISPOSITIF DE FERMETURE ET DE RETENUE POUR UNE GLISSIÈRE

(30) Priorität: 24.05.2006 DE 202006008436 U; 09.02.2007 DE 202007001897 U
(43) Veröffentlichungstag der Anmeldung: 04.02.2009
(73) Patentinhaber: Paul Hettich GmbH & Co. KG, 32278 Kirchlengern (DE)
(72) Erfinder: RÜTER, Stefan, 32549 Bad Oeynhausen (DE)
(74) Vertreter: Dantz, Jan Henning
(86) Internationale Anmeldenummer: PCT/EP2007/053985
(87) Internationale Veröffentlichungsnummer: WO 2007/134932

(56) Entgegenhaltungen:
- AT-U1- 7 234
- AT-U1- 7 909
- DE-U1-202004 018 189

## Beschreibung

Die vorliegende Erfindung betrifft eine Schließ- und Haltevorrichtung für eine Ausziehführung, mit einem Gehäuse, an dem ein mit einer Schiene einer Ausziehführung koppelbarer Mitnehmer verschiebbar gehalten ist, wobei an dem Gehäuse ein Dämpfergehäuse festgelegt ist, an dem ein verschiebbarer Kolben angeordnet ist, der mit dem Mitnehmer über eine Rastverbindung koppelbar ist.

Aus der AT 7 909 U1 ist eine Einzugsautomatik für Schubladen Ausziehführungen bekannt, bei der ein Dämpfer vorgesehen ist.

Der Dämpfer ist dabei in einem Gehäuse ortsfest festgelegt, sodass ein vorderes Ende der Kolbenstange in einer vorbestimmten Position angeordnet ist. Wenn die Kolbenstange über Rastmittel mit dem Mitnehmer des Selbsteinzuges verbunden werden soll, kann es aufgrund von Toleranzen passieren, dass eine Rastverbindung nicht zustande kommt oder beschädigt wird. Zudem ist ein nachträglicher Einbau des Dämpfers erschwert, da ein exakter Einbau erforderlich ist und es schwierig ist, eine Rastverbindung zwischen der Kolbenstange und dem Mitnehmer herzustellen, wozu das Selbsteinzuggehäuse von der Schiene demontiert werden muss.

Es ist daher Aufgabe der vorliegenden Erfindung, eine Schließ- und Haltevorrichtung zu schaffen, der einfach zu montieren ist und bei dem der Dämpfer auf einfache Weise auch noch nachträglich montiert werden kann.

Diese Aufgabe wird mit einer Schließ- und Haltevorrichtung mit den Merkmalen des Anspruches 1 gelöst.

Erfindungsgemäß ist das Dämpfergehäuse in Bewegungsrichtung des Kolbens verschiebbar, wobei das Dämpfergehäuse nach Kopplung der Rastverbindung für die Fixierung des Kolbens an dem Mitnehmer durch den Mitnehmer in eine Betriebsstellung zurückschiebbar ist. Dadurch kann der Dämpfer auch auf einfache Weise nachträglich montiert werden, da durch die Verschiebbarkeit ein gewisser Toleranzausgleich stattfindet, insbesondere wenn sich der Dämpfer mit dem Kolben in seiner Raststellung näher an dem Mitnehmer befindet als in seiner späteren Betriebsstellung. Damit wird gewährleistet, dass die Rastverbindung zur Aktivierung des Dämpfers sicher gekoppelt wird. Ferner findet bei der Montage eine Selbsteinstellung statt, da nach der Kopplung das Dämpfergehäuse auch in die gewünschte Betriebsstellung verschoben werden kann. Dies erleichtert die Handhabbarkeit, da bei der Montage keine Fachkenntnisse über die richtige Stellung erforderlich sind, sondern auf einfache Weise eine Montage erfolgen kann.

Vorzugsweise ist die Kraft zum Verschieben des Dämpfergehäuses relativ zu dem Gehäuse der Schließ- und Haltevorrichtung größer als die Kraft zur Kopplung der Rastverbindung für die Fixierung der Kolbenstange an dem Mitnehmer. Dadurch kann die Montage auch bei ausgezogener Schiene erfolgen, in dem der Dämpfer vollständig aufgeschoben wird. Der Dämpfer wird erst zurückgeschoben, wenn die Rastverbindung eingekoppelt ist.

Es ist aber auch möglich, die Kraft zum Verschieben des Dämpfergehäuses relativ zu dem Gehäuse kleiner als die Kraft zur Kopplung der Rastverbindung auszugestalten. Dann erfolgt die Montage vorzugsweise bei eingeschobener und festgehaltener Schiene, wobei der Dämpfer so weit aufgeschoben wird, bis die Rastverbindung zustande gekommen ist.

Gemäß einer bevorzugten Ausgestaltung der Erfindung ist das Dämpfergehäuse klemmend an dem Gehäuse des Selbsteinzuges festgelegt. Dadurch kann gewährleistet werden, dass die Kraft zum Verschieben des Dämpfergehäuses größer ist als die Kraft zur Kopplung der Rastverbindungen. Die Klemmkraft ist jedoch kleiner als die Kräfte, die beim Zusammenfahren des Dämpfers zum Schließen des Möbelteils auftreten, sodass eine automatische Ausrichtung des Dämpfergehäuses erfolgt. Statt einer klemmenden Festlegung des Dämpfergehäuses können auch entsprechende Rastmittel vorgesehen sein, die eine Fixierung des Dämpfergehäuses gewährleisten. Vorzugsweise ist das Dämpfergehäuse dabei zwischen zwei Anschlägen mit einem gewissen Spiel bewegbar gehalten.

Für ein koordiniertes Bewegen des Dämpfergehäuses sind vorzugsweise Mittel zur Führung der Bewegung des Dämpfergehäuses vorgesehen, die Querkräfte vermeiden. Das Dämpfergehäuse verbleibt dabei auch bei einem Ausziehen des Kolbens aus dem Dämpfergehäuse durch den Mitnehmer in seiner Betriebsstellung, also die Haltekräfte zwischen dem Gehäuse und dem Dämpfergehäuse sind größer als die Kräfte beim Ausziehen des Kolbens durch den Mitnehmer. Sofern Rastmittel vorgesehen sind, können die Haltekräfte durch die Rastmittel auch größer sein als die Kräfte beim Ausziehen des Kolbens.

Für eine einfache mechanische Ausgestaltung der Rastverbindung können an dem Gehäuse zwei elastische Raststege angeformt sein, die mit einem Vorsprung in jeweils eine Aussparung an dem Dämpfergehäuse eingreifen. Auch andere Rastmechaniken können allerdings eingesetzt werden.

Gemäß einer weiteren Ausgestaltung der Erfindung ist das Dämpfergehäuse zylindrisch ausgebildet und weist mindestens einen Steg auf, der in einen Schlitz an dem Gehäuse des Selbsteinzuges geführt ist. Dadurch wird nur eine lineare Bewegung des Dämpfergehäuses relativ zu dem Gehäuse des Selbsteinzuges zugelassen und eine lagerichtige Montage ist gewährleistet.

Für eine einfache mechanische Kopplung ist an dem Ende der Kolbenstange ein Kugelabschnitt vorgesehen, der in eine Aufnahme an dem Mitnehmer einrastbar ist. Dadurch kann der Mitnehmer auch relativ zu der Kolbenstange verschwenkt werden, was gerade bei Erreichen einer vorgespannten Parkposition des Mitnehmers erforderlich ist.

Für einen kompakten Aufbau kann das Dämpfergehäuse in eine Aufnahme des Gehäuses des Selbsteinzuges fixiert werden.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines Selbsteinzuges für eine Ausziehführung bei der Montage des Dämpfers;
- Figur 2A: eine perspektivische Ansicht des Selbsteinzuges mit fast fertig montiertem Dämpfer;
- Figur 2B: eine Ansicht des Dämpfergehäuses und des Gehäuses des Selbsteinzuges;
- Figur 3: eine perspektivische Ansicht des Selbsteinzuges nach Montage des Dämpfers;
- Figur 4: eine Seitenansicht des Selbsteinzuges mit Dämpfer;
- Figur 5: eine perspektivische Ansicht des Selbsteinzuges ohne Dämpfer, und
- Figur 6: eine perspektivische Ansicht des Dämpfergehäuses.

Ein Selbsteinzug für eine Ausziehführung wird an einem Möbelkorpus montiert, wobei beispielsweise eine Schiene 1 der Ausziehführung zur Lagerung eines Schubkastens an einer Seitenwand des Möbelkorpus festgelegt wird. Die Schiene 1 ist mit einer oder mehreren verschiebbaren Schienen 2 über Wälzkörper gekoppelt.

Zwischen der stationären Schiene 1 und der verfahrbaren Schiene 2 ist ein Selbsteinzug 3 vorgesehen, der eine Schließbewegung unterstützt und gewährleistet, dass das bewegbare Möbelteil in einer geschlossenen Position gehalten wird. Der Selbsteinzug 3 umfasst ein längliches Gehäuse 4, an dem ein über eine Feder vorgespannter Mitnehmer 5 verfahrbar geführt ist. Der Mitnehmer 5 ist über ein Verbindungselement 6 mit der Schiene 2 gekoppelt. Dabei ist der Mitnehmer 5 entlang einer Kurvenführung 16 verfahrbar, die am Ende abgewinkelt ist und dann ein Verschwenken des Mitnehmers 5 zulässt, sodass sich das Verbindungselement 6 von dem Mitnehmer 5 lösen kann und das Möbelteil weiter geöffnet wird.

Für die Einfahrbewegung des Mitnehmers 5 ist es häufig wünschenswert, eine Dämpfung vorzusehen, um ein Zuschlagen der bewegbaren Möbelteile zu verhindern. Bei dem erfindungsgemäßen Selbsteinzug 3 ist ein Nachrüsten eines solchen Dämpfers auf einfache Weise möglich.

Ein Dämpfer umfasst ein zylindrisches Dämpfergehäuse 9, in dem ein verschiebbarer Kolben mit einer Kolbenstange 10 gelagert ist, die in Ausfahrrichtung leichtgängig aus dem Dämpfergehäuse 9 herausbewegbar ist und in die gegenüberliegende Einfahrrichtung in geeigneter Weise schwergängig bewegbar ist, um die Schließbewegung zu dämpfen. Die Kolbenstange 10 besitzt an einem Ende einen Kugelabschnitt 11, der in eine Aufnahme an dem Mitnehmer 5 verrastbar ist, um die Bewegung des Kolbens und der Kolbenstange 10 mit dem Mitnehmer 5 zu koppeln.

An dem Dämpfergehäuse 9 sind an gegenüberliegenden Seiten Stege 12 und 13 vorgesehen, die für eine korrekte Ausrichtung des Dämpfergehäuses 9 bei der Montage sorgen. An dem Gehäuse 4 des Selbsteinzuges ist eine Aufnahme für das Dämpfergehäuse 9 ausgebildet, wobei an einem Ende des Gehäuses 4 ein Schlitz 15 zwischen Platten 14 ausgebildet ist, sodass ein Steg 12 oder 13 in den Schlitz eingefügt werden kann. Das Dämpfergehäuse 9 kann durch Ausbildung von zwei Stegen 12 und 13 auch um 180° gedreht montiert werden.

Ferner ist an dem Dämpfergehäuse 9 auf der zu dem Mitnehmer 5 gewandten Seite an gegenüberliegenden Seiten eine längliche Aussparung 22 gebildet, die der Verrastung mit dem Gehäuse 4 dienen. An dem Gehäuse 4 sind Raststege 7 ausgebildet, an denen nach außen gerichtete Vorsprünge 8 angeformt sind, sodass bei einem Aufstecken des Dämpfergehäuses 9 auf die Raststege 7 die Vorsprünge 8 in die Aussparungen 22 eingreifen. Über die Raststege 7 und die Vorsprünge 8 oder über andere Mittel zur Reibkrafterzeugung ist das Dämpfergehäuse 9 klemmend an dem Gehäuse 4 festgelegt.

Für die Montage ist es erforderlich, dass der Kolben mit der Kolbenstange 10 mit dem Mitnehmer 5 gekoppelt wird. Dazu wird zunächst der Dämpfer in die in Fig. 2 dargestellt Lage gebracht. Dann wird die bewegbare Schiene 2 in der geschlossenen Stellung mit der Hand fest gehalten und das Dämpfergehäuse nach vom geschoben. Die Stege 12 und 13 an dem Dämpfergehäuse sowie der Schlitz 15 an dem Gehäuse 4 gewährleisten die richtige Lage für das Verrasten der Vorsprünge 8 an den Raststegen 7 und den Aussparungen 22 an dem Dämpfergehäuse 9, wobei das Einrasten akustisch wahrnehmbar ist. Dann wird das Dämpfergehäuse 9 über seine Betriebsstellung hinaus weiter nach vom in Richtung Mitnehmer 5 unter Gegenhalten der bewegbaren Schiene 2 bewegt und dadurch kann der Kugelabschnitt 11 mit der entsprechenden Aufnahme an dem Mitnehmer 5 oder einem mit diesem verbundenen Bauteil verrasten, was ebenfalls akustisch wahrnehmbar sein kann.

Es ist alternativ auch möglich, dass der Mitnehmer 5 an der Kurvenführung 16 in einer ausgezogenen Position gehalten ist, sodass bei Einschieben des Dämpfergehäuses 9 noch keine Verbindung zwischen dem Kugelabschnitt 11 und der entsprechenden Aufnahme an dem Mitnehmer 5 herstellbar ist. Dies ist jedoch unschädlich, da beim Zurückfahren des Mitnehmers 5 die Aufnahme gegen den Kugelabschnitt 11 gedrückt wird, wobei das Dämpfergehäuse 9 soweit klemmend an dem Gehäuse 4 festgelegt wird, dass zunächst eine Verrastung der Kolbenstange 10 mit dem Mitnehmer 5 erfolgt und erst anschließend bei einer weiteren Bewegung des Mitnehmers 5 das Dämpfergehäuse 9 verschoben wird. Die Kraft zum Verschieben des Dämpfergehäuses 9 ist größer als die Kraft zum Auseinanderziehen des Dämpfers mit dem Kolben. Daher bleibt das Dämpfergehäuse 9 nach dem Rastvorgang für alle weiteren Schienenbewegungen in einer Betriebsstellung stehen, die durch die Einbau- und Toleranzlage vorgegeben ist. Wird das Dämpfergehäuse 9 versehentlich wieder nach vorne geschoben, beispielsweise bei Reinigungsarbeiten oder bei einem Umzug etc., so stellt der nächste normale Schließvorgang der Führung die Betriebsstellung selbsttätig wieder her.

Für die Einstellung der Betriebsstellung können die Rastvorsprünge 8 in der als Langloch ausgebildeten Aussparung 22 bewegt werden. Es wird dadurch in jedem Fall gewährleistet, dass nach Einschieben des Dämpfergehäuses 9 in das Gehäuse 4 des Selbsteinzuges eine Kopplung zwischen Mitnehmer 5 und Kolbenstange 10 zur Aktivierung des Dämpfers erfolgt. Zudem kann durch die verschiebbare Lagerung des Dämpfergehäuses 9 zwischen zwei Anschlägen ein Toleranzausgleich stattfinden. Ein möglicher Verfahrweg L des Dämpfergehäuses 9 relativ zu dem Gehäuse 4 des Selbsteinzuges kann im Bereich von beispielsweise bis zu 5 mm liegen.

Der erfindungsgemäße Selbsteinzug 3 kann somit auf einfache Weise mit einem Dämpfer nachgerüstet werden, wobei eine Fehlmontage sicher vermieden wird. Zur Kopplung des Dämpfergehäuses 9 mit dem Gehäuse 4 des Selbsteinzuges können statt der Raststege 7 und der Aussparungen 22 auch andere Rastmittel vorgesehen sein. Auch die Mittel zur Führung der T-förmigen Stege 12 und 13 können anders ausgestaltet sein.

In dem dargestellten Ausführungsbeispiel ist die Schließ- und Haltevorrichtung als Selbsteinzug für Möbel ausgebildet. Es ist natürlich auch möglich, die Schließ- und Haltevorrichtung bei horizontalen oder vertikalen Schiebetüren, Hochauszügen und anderen bewegbaren Bauteilen einzusetzen, bei denen eine lineare Bewegung einerseits unterstützt und andererseits gedämpft werden soll.

## Patentansprüche

1. Schließ- und Haltevorrichtung für eine Ausziehführung, mit einem Gehäuse (4), an dem ein mit einer Schiene (2) einer Ausziehführung koppelbarer Mitnehmer (5) verschiebbar gehalten ist, wobei an dem Gehäuse (4) ein Dämpfergehäuse (9) festgelegt ist, an dem ein verschiebbarer Kolben (10) angeordnet ist, der mit dem Mitnehmer (5) über eine Rastverbindung koppelbar ist, **dadurch gekennzeichnet, dass** das Dämpfergehäuse (9) in Bewegungsrichtung des Kolbens (10) verschiebbar ist und das Dämpfergehäuse (9) nach Kopplung der Rastverbindung für die Fixierung des Kolbens (10) an dem Mitnehmer (5) durch den Mitnehmer (5) in eine Betriebsstellung zurückschiebbar ist.

2. Schließ- und Haltevorrichtung nach Anspruch 1, **dadurch gekennzeichnet, dass** die Kraft zum Verschieben des Dämpfergehäuses (9) relativ zu dem Gehäuse (4) größer ist als die Kraft zur Kopplung der Rastverbindung für die Fixierung einer Kolbenstange (10) an dem Mitnehmer (5).

3. Schließ- und Haltevorrichtung nach Anspruch 1, **dadurch gekennzeichnet, dass** die Kraft zum Verschieben des Dämpfergehäuses (9) relativ zu dem Gehäuse (4) kleiner oder gleich groß ist wie die Kraft zur Kopplung der Rastverbindung für die Fixierung der Kolbenstange (10) an dem Mitnehmer (5).

4. Schließ- und Haltevorrichtung nach einem der Ansprüche 1 bis 3, **dadurch gekennzeichnet, dass** das Dämpfergehäuse (9) klemmend an dem Gehäuse (4) festgelegt ist.

5. Schließ- und Haltevorrichtung nach einem der Ansprüche 1 bis 3, **dadurch gekennzeichnet, dass** das Dämpfergehäuse (9) über Rastmittel an dem Gehäuse (4) festgelegt ist.

6. Schließ- und Haltevorrichtung nach einem der Ansprüche 1 bis 5, **dadurch gekennzeichnet, dass** das Dämpfergehäuse (9) zwischen zwei Anschlägen bewegbar gehalten ist.

7. Schließ- und Haltevorrichtung nach einem der Ansprüche 1-6, **dadurch gekennzeichnet, dass** Mittel zur Führung (12, 13) des Dämpfergehäuses (9) relativ zu dem Gehäuse (4) vorgesehen sind.

8. Schließ- und Haltevorrichtung nach einem der Ansprüche 1-7, **dadurch gekennzeichnet, dass** das Dämpfergehäuse (9) auch bei einem Ausziehen der Kolbenstange (10) aus dem Dämpfergehäuse (9) durch den Mitnehmer (5) in seiner Betriebsstellung verbleibt.

9. Schließ- und Haltevorrichtung nach einem der Ansprüche 1-8, **dadurch gekennzeichnet, dass** an dem Gehäuse (4) zwei elastische Raststege (7) angeformt sind, die mit einem Vorsprung (8) in jeweils einer Aussparung (12) an dem Dämpfergehäuse (9) eingreifen.

10. Schließ- und Haltevorrichtung nach einem der Ansprüche 1-9, **dadurch gekennzeichnet, dass** das Dämpfergehäuse (9) zylindrisch ausgebildet ist und mindestens einen Steg (12, 13) aufweist, der in einem Schlitz (15) an dem Gehäuse (4) des Selbsteinzuges geführt ist.

11. Schließ- und Haltevorrichtung nach einem der Ansprüche 1-10, **dadurch gekennzeichnet, dass** an dem Ende des Kolbens (10) ein Kugelabschnitt (11) vorgesehen ist, der in einer Aufnahme an dem Mitnehmer (5) einrastbar ist.

12. Schließ- und Haltevorrichtung nach einem der Ansprüche 1-11, **dadurch gekennzeichnet, dass** das Dämpfergehäuse (9) in einer Aufnahme des Gehäuses (4) des Selbsteinzuges fixiert ist.

## Claims

1. Closing and retaining device for an extension guide, with a housing (4) on which a driver (5), which can be coupled to a rail (2) of an extension guide, is retained in a displaceable manner, wherein a damper housing (9) is fixed on the housing (4), and a displaceable piston (10) which can be coupled to the driver (5) via a latching connection is arranged on said damper housing, **characterized in that** the damper housing (9) can be displaced in the direction of movement of the piston (10), and, after the latching connection is coupled in order to fix the piston (10) on the driver (5), the damper housing (9) can be pushed back into an operating position by the driver (5).

2. Closing and retaining device according to Claim 1, **characterized in that** the force for displacing the damper housing (9) relative to the housing (4) is greater than the force for coupling the latching connection in order to fix a piston rod (10) on the driver (5).

3. Closing and retaining device according to Claim 1, **characterized in that** the force for displacing the damper housing (9) relative to the housing (4) is smaller than or equal to the force for coupling the latching connection in order to fix the piston rod (10) to the driver (5).

4. Closing and retaining device according to one of Claims 1 to 3, **characterized in that** the damper housing (9) is secured on the housing (4) by clamping.

5. Closing and retaining device according to one of Claims 1 to 3, **characterized in that** the damper housing (9) is secured on the housing (4) via latching means.

6. Closing and retaining device according to one of Claims 1 to 5, **characterized in that** the damper housing (9) is retained in a movable manner between two stops.

7. Closing and retaining device according to one of Claims 1-6, **characterized in that** means for guiding (12, 13) the damper housing (9) relative to the housing (4) are provided.

8. Closing and retaining device according to one of Claims 1-7, **characterized in that**, even when the piston rod (10) is extended out of the damper housing (9) by means of the driver (5), the damper housing (9) remains in its operating position.

9. Closing and retaining device according to one of Claims 1-8, **characterized in that** two elastic latching webs (7) are integrally formed on the housing (4), said latching webs engaging by means of a projection (8) in a respective cutout (12) on the damper housing (9).

10. Closing and retaining device according to one of Claims 1-9, **characterized in that** the damper housing (9) is of cylindrical design and has at least one web (12, 13) which is guided in a slot (15) of the housing (4) of the automatic retraction mechanism.

11. Closing and retaining device according to one of Claims 1-10, **characterized in that** a spherical section (11) which can be latched into place in a receptacle on the driver (5) is provided at the end of the piston (10).

12. Closing and retaining device according to one of Claims 1-11, **characterized in that** the damper housing (9) is fixed in a receptacle of the housing (4) of the automatic retraction mechanism.

## Revendications

1. Dispositif de fermeture et de retenue pour une glissière télescopique, comprenant un boîtier (4), au niveau duquel un entraîneur (5) pouvant être couplé à un rail (2) d'une glissière télescopique est retenu de manière à pouvoir être coulissé, sachant qu'un boîtier d'amortissement (9) est fixé au niveau du boîtier (4), au niveau duquel est disposé un piston (10) pouvant être coulissé, lequel peut être couplé à l'entraîneur (5) par l'intermédiaire d'un dispositif d'assemblage par encliquetage, **caractérisé en ce que** le boîtier d'amortissement (9) peut être coulissé dans la direction de déplacement du piston (10), et **en ce que** le boîtier d'amortissement (9) peut être repoussé par l'entraîneur (5) dans une position de fonctionnement après le couplage du dispositif d'assemblage par encliquetage pour la fixation du piston (10) au niveau de l'entraîneur (5).

2. Dispositif de fermeture et de retenue selon la revendication 1, **caractérisé en ce que** la force servant à coulisser le boîtier d'amortissement (9) par rapport au boîtier (4) est plus grande que la force servant à coupler le dispositif d'assemblage par encliquetage pour la fixation d'une tige de piston (10) au niveau de l'entraîneur (5).

3. Dispositif de fermeture et de retenue selon la revendication 1, **caractérisé en ce que** la force servant à coulisser le boîtier d'amortissement (9) par rapport au boîtier (4) est plus petite ou est aussi grande que la force servant à coupler le dispositif d'assemblage par encliquetage pour la fixation de la tige de piston (10) au niveau de l'entraîneur (5).

4. Dispositif de fermeture et de retenue selon l'une quelconque des revendications 1 à 3, **caractérisé en ce que** le boîtier d'amortissement (9) est fixé par serrage au niveau du boîtier (4).

5. Dispositif de fermeture et de retenue selon l'une quelconque des revendications 1 à 3, **caractérisé en ce que** le boîtier d'amortissement (9) est fixé au boîtier (4) par l'intermédiaire de moyens d'encliquetage.

6. Dispositif de fermeture et de retenue selon l'une quelconque des revendications 1 à 5, **caractérisé en ce que** le boîtier d'amortissement (9) est retenu de manière à pouvoir être déplacé entre deux butées.

7. Dispositif de fermeture et de retenue selon l'une quelconque des revendications 1 à 6, **caractérisé en ce que** sont prévus des moyens servant au guidage (12, 13) du boîtier d'amortissement (9) par rapport au boîtier (4).

8. Dispositif de fermeture et de retenue selon l'une quelconque des revendications 1 à 7, **caractérisé en ce que** le boîtier d'amortissement (9) reste dans sa position de fonctionnement même lorsque la tige de piston (10) est déployée en dehors du boîtier d'amortissement (9) par l'entraîneur (5).

9. Dispositif de fermeture et de retenu selon l'une quelconque des revendications 1 à 8, **caractérisé en ce que** sont formées au niveau du boîtier (4) deux entretoises d'encliquetage (7) élastiques, lesquelles viennent en prise avec une partie faisant saillie (8) dans respectivement un évidement (12) au niveau du boîtier d'amortissement (9).

10. Dispositif de fermeture et de retenue selon l'une quelconque des revendications 1 à 9, **caractérisé en ce que** le boîtier d'amortissement (9) est réalisé de manière cylindrique et présente au moins une entretoise (12, 13), qui est guidée dans une fente (15) au niveau du boîtier (4) du dispositif de rentrée automatique.

11. Dispositif de fermeture et de retenue selon l'une quelconque des revendications 1 à 10, **caractérisé en ce qu'**une section sphérique (11) est prévue au niveau de l'extrémité du piston (10), laquelle section sphérique peut être encliquetée dans un logement au niveau de l'entraîneur (5).

12. Dispositif de fermeture et de retenue selon l'une quelconque des revendications 1 à 11, **caractérisé en ce que** le boîtier d'amortissement (9) est fixé dans un logement du boîtier (4) du dispositif de rentrée automatique.
